# EUROPÄISCHE PATENTSCHRIFT

(11) **EP 1 827 143 B1**
(45) Veröffentlichungstag und Bekanntmachung des Hinweises auf die Patenterteilung: **09.12.2009**
(21) Anmeldenummer: 05796517.0
(22) Anmeldetag: 13.10.2005
(51) Int. Cl.: A24C 5/32

(54) **EINSTOSSTROMMEL**
PUSHER DRUM
TAMBOUR POUSSOIR

(30) Priorität: 25.11.2004 DE 102004057091
(43) Veröffentlichungstag der Anmeldung: 05.09.2007
(73) Patentinhaber: Hauni Maschinenbau Aktiengesellschaft, 21033 Hamburg (DE)
(72) Erfinder: WOHLTMANN, Cord, 21465 Wentorf (DE); EGGERS, Carsten, 22337 Hamburg (DE); TAGGE, Holger, 38108 Braunschweig (DE)
(74) Vertreter: Grebner, Christian Georg Rudolf
(86) Internationale Anmeldenummer: PCT/EP2005/010980
(87) Internationale Veröffentlichungsnummer: WO 2006/056271

(56) Entgegenhaltungen:
- EP-A- 0 682 881
- EP-A- 0 689 775
- EP-A- 1 174 047
- EP-A- 1 525 811
- EP-A- 1 639 907
- DE-A- 4 203 517
- US-A- 4 051 947
- US-A- 4 189 045
- US-A- 4 925 004

## Beschreibung

Die Erfindung betrifft eine Fördertrommel der Tabak verarbeitenden Industrie mit Aufnahmen für stabförmige Artikel der Tabak verarbeitenden Industrie, wobei die Artikel auf der Fördertrommel queraxial gefördert werden. Ferner betrifft die Erfindung eine Einrichtung zum Überführen von in wenigstens zwei Reihen längsaxial geförderten, stabförmigen Artikeln der Tabak verarbeitenden Industrie von einem die Artikel längsaxial fördernden Längsförderer auf einen die Artikel queraxial abfördernden Querförderer. Außerdem betrifft die Erfindung eine Maschine der Tabak verarbeitenden Industrie, insbesondere Filterherstellungsmaschine, Zigarettenstrangmaschine oder Filteransetzmaschine.

Unter stabförmigen Artikeln der Tabak verarbeitenden Industrie werden im vorliegenden Zusammenhang im Strangverfahren hergestellte, von einem fortlaufend gebildeten Strang abgetrennte Artikel wie Zigaretten, Zigarillos, Filterstäbe und dergleichen verstanden.

Bei Strangmaschinen der Tabak verarbeitenden Industrie, wie Zigarettenstrangmaschinen oder Filterstrangmaschinen, werden die vom Strang abgetrennten Strangabschnitte aus ihrer längsaxialen Produktionsförderbahn in eine queraxiale Förderbahn für die Weiterverarbeitung überführt, wobei die Überführung von einem quer zur Strangförderbahn angetriebenen Querförderer ausgeführt wird. Hierbei wird besondere Aufmerksamkeit auf die Übergabe der strangförmigen Artikel vom Längsförderer auf den Querförderer gelegt, da Störungen des Förderflusses zu Beschädigungen oder gar Zerstörungen der überführten Strangabschnitte führen können.

Um die Übergabe der längsaxial geförderten Artikel in die Aufnahmen eines Querförderers zu gewährleisten, ist bekannt, die Artikel in Achsrichtung zu beschleunigen, so dass die Artikel vereinzelt werden. Weiterhin ist bekannt, dem Artikel vor dem Einstoß in die Aufnahmen des Querförderers eine Bewegungskomponente quer zu ihrer längsaxialen Bewegungsrichtung parallel zur Bewegung der Aufnahmen des Querförderers zu geben. Die verwendeten Querförderer werden auch als Einstoßtrommeln bezeichnet.

In DE 42 03 517 B4 ist eine Vorrichtung zum Überführen von Zigarettenabschnitten beschrieben, wobei ein Übergabeförderer als Querförderer zwei Trommeln mit unterschiedlich großem Durchmesser aufweist. Mit Hilfe von Übergabeköpfen eines Drehtellers an einer Zigarettendoppelstrangmaschine werden Zigarettenabschnitte von der Zweistrangzigarettenmaschine an den Übergabeförderer übergeben.

Darüber hinaus ist aus DE 695 18 459 T2 (entspricht EP 0 682 881 B1) eine Einstoßtrommel bekannt, bei der Tabakdoppelstöcke von einer Zweistrangmaschine an die Einstoßtrommel übergeben werden.

In US-A-4 051 947 ist außerdem eine Übergabevorrichtung für Zigaretten oder dergleichen offenbart, wobei an Kurbelarmen Aufnahmen für Tabakstöcke vorgesehen sind. Über ein Planetengetriebe werden die Aufnahmen bewegt und führen eine ellipsenförmige bzw. ovalartige Bewegung aus.

Überdies ist in EP-A-1 525 811 eine Vorrichtung zur Übergabe stabförmiger Artikel beschrieben, wobei Rotationskörper in Form von Trommeln um ihre Rotationsachse gedreht werden. Eine erste Trommel weist dabei verschwenkbare Muldensegmente mit Aufnahmemulden auf, die auf einem Teilkreis angeordnet sind.

Ausgehend von diesem Stand der Technik ist es Aufgabe der vorliegenden Erfindung, die Übergabe von mehreren in Mehrstrangverfahren hergestellten und längsaxial geförderten Artikelreihen an einen Übergabeförderer bzw. Querförderer zu verbessern.

Die Aufgabe wird bei einer Fördertrommel der Tabak verarbeitenden Industrie mit Aufnahmen für Artikel der Tabak verarbeitenden Industrie, wobei die Artikel auf der Fördertrommel queraxial gefördert werden, dadurch gelöst, dass die radialen Abstände von wenigstens zwei Aufnahmen bezogen auf die gemeinsame Drehachse der Fördertrommel unterschiedlich sind, wobei erste Aufnahmen auf einem ersten Ring ringförmig und zweite Aufnahmen auf einem zweiten Ring ringförmig angeordnet sind und wobei der erste und der zweite Ring unterschiedliche Durchmesser oder unterschiedliche radiale Abstände zur gemeinsamen Drehachse aufweisen.

Als Fördertrommel wird im vorliegenden Zusammenhang insbesondere eine so genannte Einstoßtrommel verstanden. Bei der Fördertrommel sind zwei verschiedene Arten von Aufnahmen ausgebildet, wobei der Unterschied der Aufnahmen im Abstand von der Aufnahme zur gemeinsamen Drehachse der Fördertrommel besteht. Bei der Übergabe von Artikeln, die im Zweistrangverfahren an einer Zweistrangherstellmaschine hergestellt werden und zum Übergabeförderer gefördert werden, werden die längsaxial geförderten Artikel jeder Reihe in Aufnahmen mit einem vorbestimmten Abstand von der gemeinsamen Drehachse übergeben. Beispielsweise werden die strangförmigen Artikel einer Reihe Aufnahmen mit einem größeren radialen Abstand zugefördert, während die Artikel der zweiten Reihe den Aufnahmen mit dem geringeren Abstand zur gemeinsamen Drehachse der Trommel übergeben werden. Unter "radialer Abstand" wird der Abstand zwischen der Drehachse und der Muldenfläche einer Aufnahme auf der Fördertrommel verstanden.

Darüber hinaus ist es vorteilhaft, wenn die Aufnahmen und/oder die Ringe auf verschiedenen Teilkörpern mit unterschiedlichen Durchmessern angeordnet sind. Hierzu weisen die Teilkörper in Form von Trommelkörpern eine gemeinsame Drehachse auf. Aus zwei Trommelkörpern mit unterschiedlichen Durchmessern und einer gemeinsamen Drehachse wird eine erfindungsgemäße Einstoßtrommel bzw. Fördertrommel ausgebildet, wobei auf der Umfangsfläche der Trommelkörper Aufnahmen für die zu transportierenden Artikel vorgesehen sind.

Um eine gleichmäßige Förderung und Übergabe der Artikel zu gewährleisten, sind gleich viele Aufnahmen auf den Ringen bzw. Trommelkörpern vorhanden, d.h. die Anzahl der Aufnahmen auf jedem Ring bzw. auf jedem Teilkörper sind gleich.

Gemäß einer bevorzugten Weiterbildung wird vorgeschlagen, dass im Teilkörper mit dem größeren Durchmesser Durchgangsbohrungen für Artikel der Tabak verarbeitenden Industrie vorgesehen sind.

Hierzu ist es vorteilhaft, wenn die Durchgangsbohrungen in Aufnahmen des Teilkörpers mit dem kleineren Durchmesser münden.

Um einen zuverlässigen Transport der Artikel zu gewährleisten, sind die Aufnahmen derart ausgebildet, dass eine längsaxiale Bewegung der Artikel in den Aufnahmen abgebremst wird. Insbesondere werden die Artikel in den Aufnahmen so ausgerichtet, dass sie mit einer vorbestimmten Position auf der erfindungsgemäßen Fördertrommel an weitere Fördereinrichtungen übergeben werden. Vorzugsweise weisen die Aufnahmen entsprechende Bremsmittel zur Abbremsung der längsaxialen Bewegung der übergebenen Artikel auf.

Um die Artikel sicher auf der Fördertrommel zu transportieren, weisen ferner die Aufnahmen mit Unterdruck beaufschlagbare Saugbohrungen auf.

Eine weitere Lösung der Aufgabe besteht bei einer Einrichtung zum Überführen von längsaxial in wenigstens zwei Reihen geförderten, stabförmigen Artikeln der Tabak verarbeitenden Industrie von einem die Artikel längsaxial fördernden Längsförderer auf einen die Artikel queraxial abfördernden Querförderer darin, dass der Querförderer als voranstehend beschriebene Fördertrommel bzw. Einstoßtrommel ausgebildet ist. Zur Vermeidung von Wiederholungen wird auf die Ausführungen zur Fördertrommel ausdrücklich verwiesen.

Darüber hinaus wird bei einer erfindungsgemäßen Weiterbildung der Einrichtung vorgeschlagen, dass vor der Abgabe der Artikel an den Querförderer eine Beschleunigungseinrichtung, insbesondere zur längsaxialen und/oder queraxialen Beschleunigung der Artikel, vorgesehen ist. Dadurch wird erreicht, dass die einzelnen Artikelstäbe bzw. -stränge vereinzelt und/oder quer beschleunigt werden, wobei die Beschleunigungseinrichtung bei einer queraxialen Beschleunigung derart ausgebildet ist, dass die Artikel auf die Umfangsgeschwindigkeit der jeweiligen Aufnahmen quer beschleunigt werden.

Hierzu wird weiter vorgeschlagen, dass die Beschleunigungseinrichtung für eine Reihe von Artikeln mittels mehrerer Exzenterscheiben ausgebildet ist.

Vorzugsweise weisen die Exzenterscheiben eine Exzentrizität auf, so dass die Artikel in längsaxialer und in queraxialer Richtung beschleunigt werden. Eine längsaxiale Beschleunigung wird bei den Exzenterscheiben mittels der wirksamen Umfangsfläche mit dem kleineren Radius der Scheiben ausgeführt, während die gleichzeitige längs- und queraxiale Beschleunigung der Artikel mittels der Exzentrizität der Scheiben mit dem größeren bzw. größer werdenden Radius erfolgt.

Außerdem ist es von Vorteil, wenn der queraxiale Abstand der Reihen der Artikel dem radialen Abstand der Aufnahmen auf den Ringen oder Teilkörpern der erfindungsgemäßen Fördertrommel bzw. Einstoßtrommel entspricht.

Eine sichere und zuverlässige Übergabe der Artikel an den Querförderer wird dadurch erreicht, wenn die Rotation der Exzenterscheiben mit der Rotation der Fördertrommel synchronisiert ist.

Darüber hinaus wird die Aufgabe gelöst durch eine Maschine der Tabak verarbeitenden Industrie, insbesondere Filterherstellungsmaschine, Zigarettenstrangmaschine oder Filteransetzmaschine, die mit einer erfindungsgemäßen Fördertrommel oder mit einer erfindungsgemäßen Einrichtung ausgestattet sind. Zur Vermeidung von Wiederholungen wird auf die voranstehenden Ausführungen verwiesen. Vorzugsweise stellt die Maschine der Tabak verarbeitenden Industrie mehrere, insbesondere zwei, Stränge stabförmiger Artikel her, die an einen Querförderer an der Maschine oder einer weiteren Maschine übergeben werden.

Die Erfindung wird nachstehend und ohne Beschränkung des allgemeinen Erfindungsgedankens anhand von Ausführungsbeispielen unter Bezugnahme auf die beigefügten Zeichnungen exemplarisch beschrieben, auf die im übrigen bezüglich der Offenbarung aller im Text nicht näher erläuterten erfindungsgemäßen Einzelheiten ausdrücklich verwiesen wird. Es zeigen:
- Fig. 1a bis 1c: schematisch verschiedene Ansichten einer Über- gabeeinrichtung von längsaxial geförderten, stab- förmigen Artikeln in zwei Reihen an einen Quer- förderer;
- Fig. 2: im Ausschnitt einen Querschnitt durch eine erfin- dungsgemäße Fördertrommel und
- Fig. 3: eine Seitenansicht eines Paares Exzenterschei- ben.

In den folgenden Figuren sind gleiche oder gleichartige Elemente sowie entsprechende Teile mit denselben Bezugsziffern versehen, so dass von einer erneuten Vorstellung jeweils abgesehen wird.

In den Fig. 1a bis 1c sind jeweils verschiedene Ansichten einer erfindungsgemäßen Überführungseinrichtung in verschiedenen Ansichten dargestellt. Fig. 1a zeigt eine Draufsicht, Fig. 1 beine Seitenansicht und Fig. 1c eine Frontansicht der Einrichtung.

Die Überführungseinrichtung ist beispielsweise Teil einer Doppelstrangmaschine zur Herstellung von Filtern oder Tabaksträngen im Doppelstrangverfahren. Beispielsweise ist unter der Bezeichnung "KDF" eine derartige Filterstrangmaschine der Patentanmelderin bekannt. Unter der Bezeichnung "PROTOS" ist außerdem eine Doppelstrangmaschine der Patentanmelderin zur Herstellung von Tabaksträngen bekannt. Eine derartige Maschine ist beispielsweise in der deutschen Patentanmeldung mit dem amtlichen Aktenzeichen 103 54 924.2 beschrieben.

Nach der Herstellung von kontinuierlichen Filtersträngen werden die in zwei Reihen nebeneinander hergestellten Filterstränge in stabförmige Filterstäbe geschnitten und als geschnittene Filterstäbe 11, 21 parallel und nebeneinander zu einer queraxial fördernden Fördertrommel 30 transportiert. Die Fördertrommel 30 ist als eine Art Einstoßtrommel ausgebildet.

Nach dem Schneiden der Filterstäbe 11, 21 werden vor der Abgabe der Filterstäbe 11, 21 die Filterstäbe jeweils mittels eines Paares Exzenterscheiben 12.1, 12.2 sowie 22.1, 22.2 in längsaxialer Richtung und gleichzeitig in queraxialer Richtung beschleunigt. Die längsaxiale Beschleunigung führt zu einer Vereinzelung und Beabstandung der Filterstäbe 11, 21. Durch die queraxiale Beschleunigung der Filterstäbe 11, 21 werden die Filterstäbe 11, 21 mit annähernd derselben Geschwindigkeit versehen, die die entsprechenden Aufnahmen auf der Fördertrommel 11 im Zeitpunkt der Abgabe aufweisen.

Die Fördertrommel 30 ist gebildet aus zwei Trommelkörpern 31, 32, die unterschiedliche Durchmesser aufweisen. Die Trommelkörper 31, 32 verfügen in queraxialer Richtung, d.h. in Rotationsrichtung, auf ihrer Umfangsfläche über äquidistant verteilte Aufnahmen, wobei die Anzahl der Aufnahmen auf dem Trommelkörper 31 der Anzahl der Aufnahmen auf dem Trommelkörper 32 entspricht.

Die Umfangsflächen der Trommelkörper 31, 32 sind mit achsparallelen Aufnahmen (vgl. Fig. 2) für die Aufnahme der queraxial weiter zu fördernden Filterstäbe 11, 21 versehen.

Die Filterstäbe 11 werden in die Aufnahmen des Trommelkörpers 31 überführt, während die Filterstäbe 21 zu den Aufnahmen des Trommelkörpers 32 transportiert werden. Hierzu sind im Trommelkörper 31 Durchgangsbohrungen 34 angeordnet, die in die Aufnahmen des Trommelkörpers 32 münden. Bei der Übergabe der Filterstäbe 21 an die Fördertrommel 30 tauchen die Filterstäbe 21 in die Durchgangsbohrung 34 ein und nach Durchtritt durch die Durchgangsbohrung 34 werden die Filterstäbe 21 in die Aufnahmen des Trommelkörpers 32 überführt und nach einer Abbremsung in einer vorbestimmten Position angeordnet. Gleiches gilt für die Filterstäbe 11, die nach der Übergabe in die Aufnahmen des Trommelkörpers 31 abgebremst werden und an einer bestimmten Stelle positioniert werden (vgl. Fig. 2).

Der Trommelkörper 31 und der Trommelkörper 32 der Fördertrommel 30 weisen eine gemeinsame Drehachse 33 auf, um die die beiden Trommelkörper 31, 32 rotieren.

In Fig. 2 ist ausschnittsweise die Fördertrommel 30 ausschnittsweise im Querschnitt dargestellt. Der Trommelkörper 31 verfügt über Aufnahmen 15, die mit Filterstäben 11 von den Exzenterscheiben 12.1, 12.2 beschickt werden. Der Trommelkörper 32 verfügt über Aufnahmen 25, die nach Durchtritt der Filterstäbe 21 durch die entsprechenden Durchgangsbohrungen 34 die Filterstäbe 21 aufnehmen.

Nach der Übergabe weisen die Filterstäbe 11, 21 in längsaxialer Richtung eine Geschwindigkeitskomponente auf, so dass die Filterstäbe 11, 21 bei Erreichen der Aufnahmen 15 bzw. 25 abgebremst werden. Dies kann durch die Beaufschlagung der Aufnahmen 15, 25 durch Unterdruck über die Saugbohrungen 16 bzw. 26 erfolgen, dabei sind die Aufnahmen 15, 25 Reibflächen, so dass hierdurch die Filterstäbe 11, 21 abgebremst werden. Anschließend werden die Enden der Filterstäbe 11, 21 mittels eines Anschlages 17 bzw. 27 und einer nicht dargestellten zusätzlichen Saugbohrung unterhalb des Anschlags 17 bzw. 27 in den Aufnahmen 15, 25 positioniert.

Die Saugbohrungen 16 bzw. 26 werden wie in einer üblichen Einstrangeinstoßtrommel, die z.B. in der Fiiterstrangmaschine "KDF" der Patentanmelderin verwendet wird, über nicht dargestellte Steuerkörper angesteuert.

In Fig. 3 ist in einer Detailansicht das Exzenterscheibenpaar 12.1, 12.2 gezeigt. Jede Exzenterscheibe 12.1, 12.2 weist einen ersten Umfangsabschnitt mit einem kleineren Radius und einem zweiten Umfangsabschnitt mit einem von diesem kleineren Radius ausgehenden, sich vergrößernden Radius auf. Hierdurch ergibt sich eine kontinuierliche, zunehmende stegförmige Exzentrizität 13.1, 13.2. Infolge der Rotation der Exzenterscheiben 12.1, 12.2 werden die ankommenden geschnittenen Filterstäbe 11 mit dem kleinen Radius der Exzenterscheiben 12.1, 12.2 in längsaxialer Richtung beschleunigt und somit vereinzelt. Anschließend wird durch die Rotation der Exzentrizitäten 13.1, 13.2 eine weitere längsaxiale Beschleunigung und gleichzeitig eine queraxiale Beschleunigung des Filterstabs 11 ausgeführt.

Der Antrieb der Exzenterscheiben 12.1, 12.2 ist beispielsweise so mit dem Antrieb der Fördertrommel 30 synchronisiert, dass die Exzentrizität 13.1, 13.2 beider Exzenterscheiben 12.1 und 12.2. in dem Moment wirksam wird, wenn der Filterstab 11 die in Fig. 3 gezeigte Position erreicht. In diesem Moment liegt der Filterstab 11 am Umfang beider Exzenterscheiben an und wird nun bei weiterer Drehung der Exzenterscheiben 12.1 und 12.2 quer zu seiner längsaxialen Förderrichtung beschleunigt, bis er eine Geschwindigkeit erreicht, die der Umfangsgeschwindigkeit der Aufnahme 15 des Trommelkörpers 31 entspricht. Die entsprechende Aussage kann auch für die Förderscheiben 22.1, 22.2 getroffen werden, wobei die Filterstäbe 21 auf die Umfangsgeschwindigkeit der Durchtrittsbohrung 34 bzw. der Aufnahmen 25 des Trommelkörpers 32 beschleunigt werden.

Alternativ zur in Fig. 1b und Fig. 1c dargestellten Anordnung der Exzenterscheiben 12.1, 12.2 bzw. 22.1, 22.2 können die Achsen der Scheiben schräg zur Strangrichtung und auf zwei unabhängigen Antriebsachsen angeordnet sein, um den Filterstäben eine Richtungskomponente radial nach außen zu geben, damit sie nicht mit dem Muldengrund kollidieren.

In DE 83 36 614 U1 sind beispielsweise ausführlich Exzenterscheiben beschrieben, so dass ausdrücklich für weitere technische Einzelheiten auf dieses Dokument verwiesen wird.

Im Rahmen der Erfindung ist es möglich, dass eine Überführungseinrichtung an einer Filterherstellungsmaschine eingesetzt wird, wobei an der Filterherstellungsmaschine im Doppelstrangverfahren verschieden lange Filterstäbe hergestellt werden. Hierzu sind ferner zwei separat angetriebene Schneidapparate vorgesehen. Außerdem verfügt die Fördertrommel über zwei Trommelkörper, wobei der größere Trommelkörper sich auf dem kleineren Trommelkörper abstützt. Die Anzahl der Mulden auf den beiden Trommelkörpern sind vorzugsweise hierfür unterschiedlich. Außerdem sind die Drehzahlen der Trommelkörper ungleich.

### Bezugszeichenliste

- 11: Filterstaub
- 12.1: Exzenterscheibe
- 12.2: Exzenterscheibe
- 13.1: Exzentrizität
- 113.2: Exzentrizität
- 15: Aufnahme
- 16: Saugbohrung
- 17: Anschlag
- 21: Filterstab
- 22.1: Exzenterscheibe
- 22.2: Exzenterscheibe
- 25: Aufnahme
- 26: Saugbohrung
- 27: Anschlag
- 30: Fördertrommel
- 31: Trommelkörper
- 32: Trommelkörper
- 33: Drehachse
- 34: Durchtrittsbohrung

## Patentansprüche

1. Fördertrommel (30) der Tabak verarbeitenden Industrie mit Aufnahmen für stabförmige Artikel (11, 21) der Tabak verarbeitenden Industrie, wobei die Artikel (11, 21) auf der Fördertrommel (30) queraxial gefördert werden, **dadurch gekennzeichnet, dass** die radialen Abstände von wenigstens zwei Aufnahmen (15, 25) bezogen auf die gemeinsame Drehachse (33) der Fördertrommel (30) unterschiedlich sind, wobei erste Aufnahmen (15) auf einem ersten Ring ringförmig und zweite Aufnahmen (25) auf einem zweiten Ring ringförmig angeordnet sind und wobei der erste und zweite Ring unterschiedliche Durchmesser bzw. unterschiedliche radiale Abstände zur gemeinsamen Drehachse (33) aufweisen.

2. Fördertrommel (30) nach Anspruch 1, **dadurch gekennzeichnet, dass** die Aufnahmen (15, 25) und/oder die Ringe auf verschiedenen Teilkörpern (31, 32) mit unterschiedlichen Durchmessern angeordnet sind.

3. Fördertrommel (30) nach Anspruch 1 oder 2, **dadurch gekennzeichnet, dass** die Anzahl der Aufnahmen (15, 25) auf jedem Ring bzw. auf jedem Teilkörper (31, 32) gleich ist.

4. Fördertrommel (30) nach einem oder mehreren der Ansprüche 1 bis 3, **dadurch gekennzeichnet, dass** im Teilkörper (31) mit dem größeren Durchmesser Durchgangsbohrungen (34) für Artikel (21) der Tabak verarbeitenden Industrie vorgesehen sind.

5. Fördertrommel (30) nach Anspruch 4, **dadurch gekennzeichnet, dass** die Durchgangsbohrungen (34) in Aufnahmen (25) des Teilkörpers (32) mit dem kleineren Durchmesser münden.

6. Fördertrommel (30) nach einem oder mehreren der Ansprüche 1 bis 5, **dadurch gekennzeichnet, dass** die Aufnahmen (15, 25) derart ausgebildet sind, dass eine längsaxiale Bewegung der Artikel (11, 21) abgebremst wird.

7. Fördertrommel (30) nach einem oder mehreren der Ansprüche 1 bis 6, **dadurch gekennzeichnet, dass** die Aufnahmen (15, 25) mit Unterdruck beaufschlagbare Saugbohrungen (16, 26) aufweisen.

8. Einrichtung zum Überführen von in wenigstens zwei Reihen längsaxial geförderten, stabförmigen Artikeln (11, 21) der Tabak verarbeitenden Industrie von einem die Artikel (11, 21) längsaxial fördernden Längsförderer auf einen die Artikel (11, 21) queraxial abfördernden Querförderer (30), **dadurch gekennzeichnet, dass** der Querförderer (30) als Fördertrommel (30) nach einem oder mehreren der Ansprüche 1 bis 7 ausgebildet ist.

9. Einrichtung nach Anspruch 8, **dadurch gekennzeichnet, dass** vor der Abgabe der Artikel (11, 21) an den Querförderer (30) eine Beschleunigungseinrichtung (12.1, 12.2; 22.1, 22.2), insbesondere zur längsaxialen und/oder queraxialen Beschleunigung der Artikel (11, 21), vorgesehen ist.

10. Einrichtung nach Anspruch 9, **dadurch gekennzeichnet, dass** die Beschleunigungseinrichtung (12.1, 12.2; 22.1, 22.2) für eine Reihe mittels mehrerer Exzenterscheiben (12.1, 12.2; 22.1, 22.2) ausgebildet ist.

11. Einrichtung nach Anspruch 10, **dadurch gekennzeichnet, dass** die Exzenterscheiben (12.1, 12.2; 22.1, 22.2) eine Exzentrizität (13.1, 13.2) aufweisen.

12. Einrichtung nach Anspruch 10 oder 11. **dadurch gekennzeichnet, dass** die Rotation der Exzenterscheiben (12.1, 12.2; 22.1, 22.2) mit der Rotation der Fördertrommel (30) synchronisiert ist.

13. Einrichtung nach einem der Ansprüche 8 bis 12, **dadurch gekennzeichnet, dass** der queraxiale Abstand der Reihen dem radialen Abstand der Aufnahmen (15, 25) auf den beiden Ringen oder Teilkörpern (31, 32) entspricht.

14. Maschine der Tabak verarbeitenden Industrie, insbesondere Filterherstellungsmaschine, Zigarettenstrangmaschine oder Filteransetzmaschine, mit einer Fördertrommel (30) nach einem oder mehreren der Ansprüche 1 bis 7 oder mit einer Einrichtung nach einem oder mehreren der Ansprüche 8 bis 13.

## Claims

1. Conveying drum (30) of the tobacco-processing industry having receivers for rod-shaped articles (11, 21) of the tobacco-processing industry, wherein the articles (11, 21) are conveyed on the conveying drum (30) in the direction of their transverse axis, **characterized in that** the radial spacings of at least two receivers (15, 25) in relation to the common axis of rotation (33) of the conveying drum (30) are different, wherein first receivers (15) are arranged in a ring-shaped manner on a first ring and second receivers (25) are arranged in a ring-shaped manner on a second ring and wherein the first and second ring have different diameters respectively different radial spacings relative to the common axis of rotation (33).

2. Conveying drum (30) according to claim 1, **characterized in that** the receivers (15, 25) and/or the rings are disposed on different sub-bodies (31, 32) of differing diameter.

3. Conveying drum (30) according to claim 1 or 2, **characterized in that** the number of receivers (15, 25) on each ring and/or on each sub-body (31, 32) is identical.

4. Conveying drum (30) according to one or more of claims 1 to 3, **characterized in that** in the sub-body (31) with the larger diameter through-bores (34) for articles (21) of the tobacco-processing industry are provided.

5. Conveying drum (30) according to claim 4, **characterized in that** the through-bores (34) open out into receivers (25) of the sub-body (32) with the smaller diameter.

6. Conveying drum (30) according to one or more of claims 1 to 5, **characterized in that** the receivers (15, 25) are designed in such a way that a movement of the articles (11, 21) in the direction of the longitudinal axis thereof is decelerated.

7. Conveying drum (30) according to one or more of claims 1 to 6, **characterized in that** the receivers (15, 25) have suction bores (16, 26), which may be acted upon by a vacuum.

8. Device for transferring rod-shaped articles (11, 21) of the tobacco-processing industry, which are conveyed in the direction of their longitudinal axis in at least two rows, from a longitudinal conveyer, which conveys the articles (11, 21) in the direction of the longitudinal axis thereof, to a cross conveyor (30), which carries the articles (11, 21) off in the direction of the transverse axis thereof, **characterized in that** the cross conveyor (30) takes the form of a conveying drum (30) according to one or more of claims 1 to 7.

9. Device according to claim 8, **characterized in that** upstream of the delivery of the articles (11, 21) to the cross conveyor (30) an acceleration device (12.1, 12.2: 22.1, 22.2), in particular for accelerating the articles (11, 21) in the direction of the longitudinal and/or transverse axis thereof, is provided.

10. Device according to claim 9, **characterized in that** the acceleration device (12.1, 12.2; 22.1, 22.2) is designed for a row by means of a plurality of eccentric disks (21.1, 12.2; 22.1, 22.2).

11. Device according to claim 10, **characterized in that** the eccentric disks (12.1, 12.2; 22.1, 22.2) have an eccentricity (13.1, 13.2).

12. Device according to claim 10 or 11, **characterized in that** the rotation of the eccentric disks (12.1, 12.2; 22.1, 22.2) is synchronized with the rotation of the conveying drum (30).

13. Device according to one of claims 8 to 12, **characterized in that** the spacing of the rows in the direction of the transverse axis corresponds to the radial spacing of the receivers (15, 25) on the two rings or sub-bodies (31, 32).

14. Machine of the tobacco-processing industry, in particular a filter manufacturing machine, cigarette rope machine or filter attachment machine, having a conveying drum (30) according to one or more of claims 1 to 7 or having a device according to one or more of claims 8 to 13.

## Revendications

1. Tambour de transport (30) de l'industrie du tabac, pourvu de logements destinés à recevoir des articles en forme de tiges (11, 21) de l'industrie du tabac, les articles (11, 21) étant transportés sur le tambour de transport (30) dans une direction axiale transversale, **caractérisé en ce que** les distances radiales d'au moins deux logements (15, 25) par rapport à l'axe de rotation commun (33) du tambour de transport (30) sont différentes, des premiers logements (15) étant disposés de façon annulaire sur un premier anneau et des seconds logements (25) étant disposés de façon annulaire sur un deuxième anneau et le premier et le deuxième anneau présentant des diamètres différents respectivement des distances radiales différentes par rapport à l'axe de rotation commun (33).

2. Tambour de transport (30) selon la revendication 1, **caractérisé en ce que** les logements (15, 25) et/ou les anneaux sont disposés sur différents corps partiels (31, 32) ayant des diamètres différents.

3. Tambour de transport (30) selon la revendication 1 ou 2, **caractérisé en ce que** le nombre de logements (15, 25) est identique sur chaque anneau ou sur chaque corps partiel (31, 32).

4. Tambour de transport (30) selon l'une ou plusieurs des revendications 1 à 3, **caractérisé en ce que**, dans le corps partiel (31) de plus grand diamètre, sont prévus des trous traversants (34) destinés à des articles (21) de l'industrie du tabac.

5. Tambour de transport (30) selon la revendication 4, **caractérisé en ce que** les trous traversants (34) débouchent dans des logements (25) du corps partiel (32) de plus petit diamètre.

6. Tambour de transport (30) selon l'une ou plusieurs des revendications 1 à 5, **caractérisé en ce que** les logements (15, 25) sont réalisés de manière à freiner un mouvement axial longitudinal des articles (11,21).

7. Tambour de transport (30) selon l'une ou plusieurs des revendications 1 à 6, **caractérisé en ce que** les logements (15, 25) présentent des alésages d'aspiration (16, 26) pouvant être alimentés en dépression.

8. Dispositif destiné à transférer des articles (11, 21) en forme de tiges de l'industrie du tabac, transportés dans une direction axiale longitudinale sur au moins deux rangées depuis un convoyeur longitudinal transportant les articles (11, 21) dans une direction axiale longitudinale sur un convoyeur transversal (30) évacuant les articles (11, 21) dans une direction axiale transversale, **caractérisé en ce que** le convoyeur transversal (30) est réalisé sous forme de tambour de transport (30) selon l'une ou plusieurs des revendications 1 à 7.

9. Dispositif selon la revendication 8, **caractérisé en ce qu'**avant la délivrance des articles (11, 21) au convoyeur transversal (30), est prévu un dispositif d'accélération (12.1, 12.2; 22.1, 22.2), en particulier destiné à l'accélération des articles (11, 21) en direction axiale longitudinale et/ou axiale transversale.

10. Dispositif selon la revendication 9, **caractérisé en ce que** le dispositif d'accélération (12.1, 12.2; 22.1, 22.2) pour une rangée est réalisé au moyen de plusieurs disques d'excentrique (12.1, 12.2; 22.1, 22.2).

11. Dispositif selon la revendication 10, **caractérisé en ce que** les disques d'excentrique (12.1, 12.2; 22.1, 22.2) présentent une excentricité (13.1, 13.2).

12. Dispositif selon la revendication 10 ou 11, **caractérisé en ce que** la rotation des disques d'excentrique (12.1, 12.2; 22.1, 22.2) est synchronisée avec la rotation du tambour de transport (30).

13. Dispositif selon l'une des revendications 8 à 12, **caractérisé en ce que** la distance axiale transversale des rangées correspond à la distance radiale des logements (15, 25) sur les deux anneaux ou corps partiels (31, 32).

14. Machine de l'industrie du tabac, en particulier machine de fabrication de filtres, machine de confection de boudins de tabac ou machine à implanter des filtres, équipée d'un tambour de transport (30) selon l'une ou plusieurs des revendications 1 à 7 ou d'un dispositif selon l'une ou plusieurs des revendications 8 à 13.
